# EUROPÄISCHE PATENTSCHRIFT

(11) **EP 2 774 727 B1**
(45) Veröffentlichungstag und Bekanntmachung des Hinweises auf die Patenterteilung: **13.09.2017**
(21) Anmeldenummer: 14154964.2
(22) Anmeldetag: 13.02.2014
(51) Int. Cl.: B25D 9/14, C21B 7/12, F27D 3/15

(54) **Steuerung der Arbeitsfrequenz eines Schlagwerkes**
Control of the operating frequency of a striking mechanism
Commande de la fréquence de travail d'un outil à percussion

(30) Priorität: 04.03.2013 AT 501392013
(43) Veröffentlichungstag der Anmeldung: 10.09.2014
(73) Patentinhaber: TMT -BBG Research und Development GmbH, 8605 Kapfenberg (AT)
(72) Erfinder: Kaindlbauer, Stefan, 8192 Strallegg (AT)
(74) Vertreter: Wildhack & Jellinek

(56) Entgegenhaltungen:
- EP-A1- 0 930 476
- EP-A2- 0 752 297
- US-A- 5 979 291

## Beschreibung

Die Erfindung bezieht sich auf eine Steuerung eines mittels eines Druckmediums betreibbaren Schlagwerkes mit einem Mittel zur Umsteuerung der axialen Druckbeaufschlagung des Schlagkolbens und der Rückführung des Mediums.

Weiters betrifft die Erfindung ein Schlagwerk für eine Vorrichtung zum Offenstellen und gegebenenfalls zum Verschließen einer Abstichöffnung in der Wand eines metallurgischen Gefäßes.

Schlagwerke für eine axial in beide Richtungen einsetzbare Hammereinrichtung sind bekannt und zählen zum Stand der Technik.

Mit Vorteil werden diese Schlagwerke in Einrichtungen zum Öffnen und/oder Verschließen einer Abstichöffnung in einem metallurgischen Gefäß eingesetzt.

Die EP 0930476 A offenbart beispielsweise ein Schlagwerk mit einem Rohrkolben in einer Hammereinrichtung für obiges Verwendungsgebiet. Dabei wird das Werkzeug bei einem Einsatz im Vortrieb und auch im Rückzug im Wesentlichen mit der gleichen Schlagenergie und Schlagfrequenz beaufschlagt.

Die US 5979291 A betrifft ein hydraulisch betriebenes Schlagwerk, wobei der Schlagkolben in eine Richtung gegen das Werkzeug schlägt.

Um die Schlagfrequenz und die Schlagkraft des Kolbens eines Schlagwerkes in beide Richtungen verändern zu können, wurde gemäß AT 1397/2011 vorgeschlagen, im Rohrkolben eine Steuerausnehmung und im Schlagwerksgehäuse axial versetzt mindestens zwei Steuernuten für eine Umschaltung der Druckbeaufschlagung der jeweiligen Rohrkolbendruckflächen vorzusehen und durch ein Steuermittel die Umsteuerungsnuten alternativ zu aktivieren. Derart wird erreicht, dass der Rohrkolben je nach Aktivierung einer der in Axrichtung versetzten Umsteuerungsnute einen unterschiedlichen Verschiebe- bzw. Beschleunigungsweg in beiden Schlagrichtungen ausführt.

Besondere Anforderungen an die Vortriebs- und Rückzugsbedingungen für Werkzeuge, insbesondere von Einrichtungen in der Hüttenindustrie, stellen derzeit an ein Schlagwerk weitergehende Forderungen betreffend eine Regelbarkeit der Kolbenbewegung.

Die Erfindung setzt sich demzufolge zur Aufgabe, die Regelbarkeit von Schlagwerken zu verbessern bzw. zu erweitern und eine Steuereinrichtung zu schaffen, mittels welcher die Energie und die Frequenz des bewegten Schlagkolbens in weiten Grenzen einstellbar sind.

Dieses Ziel wird bei einer Steuerung eines mittels eines Druckmediums betreibbaren Schlagwerkes der eingangs genannten Art dadurch erreicht, dass zumindest ein von der Umsteuerung als Rückleitung für das Medium vom Schlagkolben schaltbarer Kanal zumindest ein schaltbares Mittel zur Durchflussregelung aufweist.

Die mit der Erfindung erreichten Vorteile sind im Wesentlichen darin zu sehen, dass der Rückfluss des den Kolben bewegenden Mediums nach einer Umsteuerung mengengeregelt erfolgt. Durch beispielsweise unterschiedliche Durchflussöffnungen eines Schaltmittels, die alternativ in der Rückleitung aktivierbar sind, kann der Rückstau des Mediums zur Umsteuerung hin verändert werden, sodass die Zeitdauer bis zur folgenden Druckbeaufschlagung des Schlagkolbens veränderbar ist. Derart kann die Schlagkraft und insbesondere die Schlagfrequenz gesteuert werden, wobei auch eine verzögerte Umsteuerung die Schlagenergie beeinflusst.

Eine Änderung der Durchflussmenge je Zeiteinheit in der Rückleitung bzw. eine Durchflussregelung in dieser kann auf einfache Weise beispielsweise durch ein schaltbares Mittel, mit verschiedene Querschnitte aufweisenden Engstellen im Strömungskanal, erreicht werden.

Eine Durchflussmengenregelung bzw. ein Druckverlauf über der Zeit erfolgt in der Rückleitung des entspannten Mediums, was die Frequenz und in Konsequenz die Energie bzw. die Intensität der Schläge des Kolbens verändert.

Für ein vorteilhaft universelles Regelverhalten in beiden Schlagrichtungen des Schlagwerkes können beide von der Umsteuerung als Rückleitung für das Medium vom Schlagkolben schaltbare Kanäle schaltbare Mittel zur Durchflussregelung aufweisen.

Die schaltbaren Mittel können derart das Schlagwerk in jeder Arbeitsrichtung steuern und jeweils unterschiedlich die Werkzeugbeaufschlagung einer Einrichtung optimal einstellen.

Dabei kann es günstig sein, wenn die schaltbaren Mittel zur Durchflussregelung für das Medium voneinander getrennt einstellbar sind.

Eine vorbeschriebene Steuereinrichtung kann in optimaler Weise an im Wesentlichen alle Erfordernisse, die in einem harten Einsatz an ein Schlagwerk gestellt werden, erfüllen.

Mit besonderem Vorteil ist eine erfindungsgemäße Steuerung der beschriebenen Art für eine Einrichtung zum Offenstellen und/oder Verschließen einer Abstichöffnung eines metallurgischen Gefäßes verwendbar.

Die Steuerung bietet die Möglichkeit, mit Rücksicht auf die spröden und bruchgefährdeten, feuerfesten Auskleidungsmassen eines metallurgischen Gefäßes, optimale Bedingungen für ein Öffnen eines Abstiches in einem Schmelzengefäß zu schaffen.

In der Folge soll an zwei graphischen Darstellungen, die jeweils nur einen Ausführungsweg der Erfindung wiedergeben, die Steuerung eines mittels Druckmedium betreibbaren Schlagwerkes vermittelt werden.

Es zeigen:
- Fig.1: eine Steuereinrichtung mit einer in einer Rückleitung positionierten Durchflussregelung
- Fig. 2: eine universell einsetzbare Steuereinrichtung für die Bewegung eines Schlagkolbens

Zur leichteren Zuordnung der Teile und Komponenten in den Darstellungen von

Steuereinrichtungen gemäß der Erfindung möge die nachfolgende Bezugszeichenliste dienen.

### Bezugszeichenliste:

- S: Steuereinrichtung
- 1: Gehäuse
- 11,'11',13: Abdeckung
- 12, 12': Schalteinsatz
- 2: Umsteuerungsteil
- 21: Zuführraum für Druckmedium
- 22: Schaltbarer Kanal im Gehäuse
- 23: Schaltbarer Kanal im Gehäuse
- 3,3': Schaltmittel
- 31,31': Mittel zur Durchflussregelung
- 32,32': Mittel zur Durchflussregelung
- 33,33': Druckfeder
- 34.34': Steuermittelzufuhr
- 35,35': Druckfläche
- 4: Mediumaustrag

Fig. 1 zeigt eine Steuereinrichtung **S** mit einem Gehäuse **1,** welches beidseitig in Axrichtung eine Abdeckung **13**, **11** aufweist, wobei eine Abdeckung **13** mit einem vorragenden Einsatz einem Mediumaustrag **4** dient.

Eine gegenüberliegende Abdeckung **11** wirkt als Befestigungsmittel für einen Schalteinsatz **12** mit einer Steuermittelzufuhr **34**. im Schalteinsatz **12** ist axial in Grenzen verschiebbar ein rohrförmiges Schaltmittel **3** angeordnet, welches einerseits durch eine Feder **33,** die sich an der Abdeckung **11** abstützt, axial mit einer Druckkraft beaufschlagt wird. Andererseits kann über die Steuermittelzufuhr **34** Druckmedium, welches an einer gegen die Federkraft gerichteten Druckfläche am Schaltmittel **3** wirksam ist, eingeleitet werden und dieses gegen die Federkraft verschieben. Derart kann das Schaltmittel **3,** welches in den Hohlraum des Umsteuerteiles **2** reicht, positioniert werden.

Im Gehäuse **1** ist das Umsteuerteil **2** axial in Grenzen bewegbar angeordnet, wobei am Einsatz der Abdeckung **13** und am Schalteinsatz **12** radiale Anschlagflächen zur jeweiligen Positionierung des Umschaltteiles **2** dienen.

Die Innenoberfläche im Gehäuse **1** und die Außenoberfläche vom Umsteuerteil **2** weisen Ausnehmungen auf, weiche je nach der axialen Position des Umsteuerteiles **2** Wege für einen Fluss des Druckmediums oder einem Rückfluss des Mediums zum bzw. vom Schlagwerk offenstellen.

In der Darstellung gemäß Fig. 1 befindet sich das Umsteuerteil **2** im Anschlag an die Abdeckung **13.**

Ein Zuführraum **21** für das Druckmedium ist mit einem Kanal **22** verbunden, sodass dieses Druckmedium eine Seite eines Kolbens im Schlagwerk beaufschlagt.

Von der Gegenseite des Kolbens erfolgt eine Rückführung des Mediums durch einen Kanal **23** in das Gehäuse **1** und wird dieses Medium durch eine Bohrung im Umschaltteil **2** (nicht dargestellt) in einen Außenraum des Schaltmittels **3** geleitet und durch ein Mittel **31** in diesem zur Durchflussregelung danach zentral zum Mediumaustrag verbracht.

Das Mittel **31** zur Durchflussregelung steuert den Rückfluss des Mediums bzw. die Zeitspanne bis zu welcher der Druck im Rückführkanal **23** soweit erniedrigt ist, dass eine Verschiebung des Umsteuerteiles **2** durch das Druckmedium auf die radiale Druckfläche des Teiles gegen den Schalteinsatz **12** erfolgt, wobei dadurch der Rückflussweg abgeschaltet und der Kanal **23** zur Leitung des Druckmediums zum Schlagkolben umfunktioniert wird.

Gleichzeitig bewirkt die Verschiebung des Umsteuerteiles **2** eine Unterbrechung der Zuführung vom Druckmittel und eine Schaltung des Kanals **22** als Rückführleitung für das Medium, welches über die Ausnehmung und durch eine Bohrung im Umsteuerteil **2** zum Medienaustrag **4** geleitet wird.

Wird nun das Schaltmittel **3** durch Aktivierung der Feder **33** bzw. einen Druckabbau des Steuermittels axial zum Schaltmittel **2** hin in dieses eingeschoben, so wirkt über die Oberflächenausnehmung am Schaltmittel **3** und dem Mittel **32** zur Durchflussregelung in den Mediumaustrag ein geänderter Rückstau bzw. eine unterschiedliche Abflussmenge des Mediums in der Zeiteinheit, wodurch der Zeitpunkt der Umsteuerung des Druckmediums auf die jeweiligen Druckflächen des Kolbens verändert ist.

Weil nun bei einer folgenden Umsteuerung die Rückführung des Mediums vom Kanal **22** durch eine Bohrung **30** im Umsteuerteil **2** zum Medienaustrag **4** hin unbeeinflusst erfolgt, bleibt in einer Richtung die Energie des Schlagwerks gleich bzw. nicht regelbar.

In Fig. 2 ist eine universell einsetzbare Steuereinrichtung für eine Bewegung eines Schlagkolbens gezeigt.

Im Wesentlichen ist diese universell einsetzbare Steuereinrichtung spiegelbildlich aufgebaut und weist im Vergleich mit Fig. 1 zentrischsymmetrisch gleich aufgebaute Schalteinsätze 12, 12' mit Schaltmittel 3, 3' auf.

Aus der Beschreibung von Fig. 1 kann ein Fachmann die Wirkungsweise einer universell einsetzbaren Steuereinrichtung gemäß Fig. 2 ableiten.

Der Vorteil der in Fig. 2 dargestellten Steuereinrichtung ist eine universell regelbare Anspeisung eines Kolbens in einem Schlagwerk und somit eine weitestgehende Einstellung der Intensität und der Frequenz von gegebenenfalls in beide Axrichtungen wirkenden Schlagwerken einer Hammereinrichtung.

## Patentansprüche

1. Steuereinrichtung (S) *für ein mittels Druckmedium betreibbares, in beide Axrichtungen wirkendes Schlagwerk, umfassend ein Gehäuse (1) mit Kanälen zur Leitung des Mediums und einen in diesem verschiebbaren Umsteuerungsteil (2) für eine jeweilige bzw. alternierende axiale Druckbeaufschlagung eines Rohrkolbens,* **dadurch gekennzeichnet, *dass*** *das Umsteuerungsteil (2) im Gehäuse (1) rohrförmig gebildet ist und dieser Umsteuerungsteil (2) mindestens ein in diesem Umsteuerungsteil (2) axial positionierbares Schaltteil (3) aufweist, durch welches in Abhängigkeit von der Position des Schaltteiles (3) im Umsteuerungsteil (2) eine Durchflussregelung mit zwei Regelgrößen ein vom Rohrkolben rückgeführtes Medium schaltbar ist und derart die Energie und die Frequenz des bewegten Schlagkolbens einstellbar sind.*

2. Steuereinrichtung (S) nach Anspruch 1, **dadurch gekennzeichnet, dass** *das Umsteuerungsteil (2) zwei gegenüberliegende, in diesem axial positionierbare Schaltteile (3,3') aufweist, durch welche in Abhängigkeit von den jeweiligen Positionen der Schaltteile (3,3') im Umsteuerungsteil (2) eine Durchflussregelung mit mindestens zwei Regelgrößen für das jeweils vom Rohrkolben rückgeführte Medium schaltbar ist.*

3. Steuereinrichtung (S) nach Anspruch *1 oder* 2, **dadurch gekennzeichnet, dass** die *Schaltteile* (3, 3') zur Durchflussregelung *des jeweils vom Rohrkolben rückgeführten Mediums voneinander getrennt im Rohrteil (2) positionierbar sind*

4. Verwendung einer Steuereinrichtung (S) eines mittels Druckmediums betreibbaren Schlagwerkes nach einem der Ansprüche 1 bis 3 in einer Einrichtung zum Offenstellen und/oder Verschließen einer Abstichöffnung eines metallurgischen Gefäßes.

## Claims

1. Control device (S) for a percussion mechanism which can be operated by means of a pressure medium and acts in the two axial directions, comprising a housing (1) which has channels for conducting the medium and a reversal part (2) displaceable in same for an axial application or an alternating axial application of pressure to a tubular piston, **characterised in that** the reversal part (2) in the housing (1) is formed in a tubular manner and said reversal part (2) has at least one switching part (3) which can be axially positioned in said reversal part (2), through which switching part a flow control comprising two control variables for a medium returned by the tubular piston can be switched according to the position of the switching part (3) in the reversal part (2), and in this way the energy and the frequency of the moved percussion piston can be adjusted.

2. Control device (S) according to claim 1, **characterised in that** the reversal part (2) has two opposite switching parts (3, 3') which can be axially positioned in same, through which switching parts a flow control comprising at least two control variables for the medium returned by the tubular piston can be switched according to the positions of the switching parts (3, 3') in the reversal part (2).

3. Control device (S) according to claim 1 or 2, **characterised in that** the switching parts (3, 3) for flow control of the medium returned by the tubular piston can be positioned in the tubular part (2) separately from one another.

4. Use of a control device (S) of a percussion mechanism which can be operated by means of a pressure medium according to one of claims 1 to 3 in a device for opening and/or closing a taphole of a metallurgical vessel.

## Revendications

1. Dispositif de commande (S) pour un mécanisme de percussion pouvant être actionné par le biais d'un milieu de pression agissant dans les deux directions axiales, comprenant un boîtier (1) avec des canaux pour la direction du milieu et une pièce d'inversion (2) pouvant être déplacée dans ceux-ci pour une mise en pression axiale respective ou alternée d'une massette, **caractérisé en ce que** la pièce d'inversion (2) est formée tubulaire dans le boîtier (1) et **en ce que** cette pièce d'inversion (2) présente au moins un élément de commutation (3) pouvant être positionné de façon axiale dans cette pièce d'inversion (2), par le biais duquel, en fonction de la position de l'élément de commutation (3) dans la pièce d'insertion (2), une régulation de débit peut être commutée avec deux valeurs de réglage d'un milieu remis en circulation par la massette et, ainsi, l'énergie et la fréquence du piston de percussion mobile peuvent être réglées.

2. Dispositif de commande (S) selon la revendication 1, **caractérisé en ce que** la pièce d'inversion (2) présente deux éléments de commutations opposés pouvant être positionnés de manière axiale dans celle-ci (3,3'), par le biais desquels, en fonction des positions respectives des éléments de commutation (3,3') dans la pièce d'inversion (2), une régulation de débit avec au moins deux valeurs de réglage pour le milieu remis en circulation respectivement par la massette, peut être commutée.

3. Dispositif de commande (S) selon la revendication 1 ou 2, **caractérisé en ce que** les éléments de commutation (3, 3') peuvent être positionnés pour la régulation de débit des milieux remis en circulation respectivement par la massette de manière séparée l'un de l'autre dans la partie tube (2).

4. Utilisation d'un dispositif de commande (S) d'un mécanisme de percussion pouvant être actionné au moyen d'un milieu de pression selon une des revendications 1 à 3 dans un appareil pour l'ouverture et/ou la fermeture d'un orifice de coulée d'un récipient métallurgique.
